# FASCICULE DE BREVET EUROPEEN

(11) **EP 2 435 295 B1**
(45) Date de publication et mention de la délivrance du brevet: **20.03.2013**
(21) Numéro de dépôt: 10727771.7
(22) Date de dépôt: 07.05.2010
(51) Int. Cl.: B63C 7/10, B63G 7/02, B63C 7/12, B63C 11/52

(54) **SYSTEME DE RECUPERATION ET DE TRACTION D'UN OBJET IMMERGE, NOTAMMENT UNE MINE AQUATIQUE**
SYSTEM ZUM BERGEN UND ZIEHEN EINES UNTERGETAUCHTEN OBJEKTS, INSBESONDERE EINER SEEMINE
SYSTEM FOR RECOVERING AND PULLING A SUBMERGED OBJECT, IN PARTICULAR A NAVAL MINE

(30) Priorité: 26.05.2009 FR 0953432
(43) Date de publication de la demande: 04.04.2012
(73) Titulaire: Service Industrie Marine, 83200 Toulon (FR)
(72) Inventeur: DESMOULINS, Alain, F-83740 La Cadiere D'azur (FR); FOSSE, Patrick, F-83200 Toulon (FR); PARDOS, Jean-Luc, F-83200 Toulon (FR)
(74) Mandataire: Pittis, Olivier
(86) Numéro de dépôt international: PCT/FR2010/050889
(87) Numéro de publication internationale: WO 2010/136693

(56) Documents cités:
- EP-A2- 0 748 934
- WO-A1-2009/049420
- US-A- 1 531 433
- US-A- 4 078 509
- US-A- 4 498 408
- US-A- 5 516 235

## Description

La présente invention porte sur un système de récupération d'un objet immergé et plus précisément un système de gonflage à distance et de remorquage d'une structure de relevage d'objet immergé et son utilisation, de préférence à bord d'une embarcation, pour le relevage et le remorquage d'un objet immergé, par exemple une mine aquatique ou une torpille.

La présente invention porte également sur un procédé ou une méthode de récupération d'un tel objet.

Il existe plusieurs méthodes connues permettant la récupération d'un objet immergé dans un milieu aquatique, par exemple dans la mer, un lac, un fleuve, une rivière ou toute autre pièce d'eau.

Une première méthode connue consiste à arrimer l'objet avec un câble de remorquage ou analogue et de le retirer de l'eau en opérant une traction sur le câble, depuis la berge et ce, à l'aide d'un véhicule, tel un camion, une dépanneuse ou analogue. Cette méthode est notamment utilisée pour retirer les véhicules des cours d'eau. Toutefois, on comprend que cette méthode trouve vite ses limites lorsque l'objet dépasse un certain poids, lorsque son immersion dépasse une certaine profondeur ou encore lorsque l'objet est immergé trop loin du bord et/ou dans un endroit uniquement accessible par bateau.

Une deuxième méthode connue, notamment décrite par le document US-A-5689086, consiste à utiliser un bateau pour tracter l'objet. Cette méthode permet de pallier certains des inconvénients ci-dessus mais n'est pas idéale car le bateau peut rencontrer des difficultés lors du remorquage, en particulier lorsque l'objet est partiellement enfoui dans la vase, se trouve pris entre des rochers rendant sa traction difficile ou lorsque le fond marin est très irrégulier. De plus, cette méthode n'est pas ou difficilement utilisable, lorsque l'objet est fragile ou présente un risque d'explosion, par exemple lorsque l'objet à récupérer est une mine aquatique sous-marine.

Une troisième méthode connue consiste à utiliser une ou des structures gonflables de relevage d'objet, par exemple les sacs ou parachutes sous-marins, qui sont immergées, arrimées à l'objet à récupérer par un ou des plongeurs intervenant sur site, puis gonflées par eux avec de l'air ou un autre gaz. Une fois gonflées, sous l'effet de la poussée d'Archimède, la ou les structures remplies de gaz vont entraîner l'objet vers la surface où il pourra être récupéré à bord d'un bateau ou analogue. Cette méthode présente cependant aussi des inconvénients. Tout d'abord, pour pouvoir récupérer l'objet, le bateau doit pouvoir s'approcher du site où les structures gonflables reliées à l'objet ont fait surface.

Or, cela n'est pas toujours possible car le fond marin n'est pas forcément suffisant. Par ailleurs, lorsque l'objet est pris dans la vase, la poussée d'Archimède ne suffit pas toujours à l'en extirper. En outre, lorsque l'objet à récupérer présente des risques d'explosion, comme une mine aquatique ou une torpille par exemple, récupérer cet objet flottant à la surface peut être compliqué et dangereux. D'ailleurs, avec ce type d'objet, le gonflage lui-même de la ou des structures gonflables qui sont connectées à l'objet, peut présenter des risques, notamment pour le ou les plongeurs qui interviennent habituellement sur site pour raccorder l'objet au dispositif gonflable.

D'autres méthodes et dispositifs de relevage d'objets immergés au moyen de ballons ou parachutes sous-marins gonflables sont par ailleurs décrits par les documents US-A-1531433, considéré comme étant l'art antérieur le plus proche, US-A-4498408, US-A-5516235 et US-A-4078509.

Le problème à résoudre est dès lors de proposer un système amélioré de récupération d'un objet immergé, en particulier d'objet présentant des risques d'explosion ou de dommages corporels pour le ou les plongeurs susceptibles d'être présents sur le site, en particulier utilisable pour la récupération des mines aquatiques, des torpilles ou analogues.

La solution de l'invention est un système de récupération et de traction d'un objet immergé, tel qu'une mine, apte à être utilisé sur un véhicule, en particulier une embarcation, comprenant :
- une ligne de gonflage apte à véhiculer un gaz depuis au moins une source de gaz vers au moins une unité gonflable de relevage d'objet, ladite ligne de gonflage comprenant une extrémité amont destinée à venir se raccorder fluidiquement à ladite au moins une source de gaz et une extrémité aval destinée à venir se raccorder fluidiquement à ladite au moins une unité gonflable de relevage d'objet de manière à alimenter ladite au moins une unité gonflable de relevage d'objet en gaz délivré par ladite au moins une source de gaz et véhiculé par ladite ligne de gonflage,
- des moyens d'arrimage aval permettant un arrimage mécanique, direct ou indirect, de ladite ligne de gonflage à ladite au moins une unité gonflable de relevage d'objet alimentée en gaz par la ligne de gonflage, et
- des moyens d'arrimage amont permettant un arrimage mécanique, direct ou indirect, de ladite ligne de gonflage à un point d'ancrage présent sur le véhicule,
   caractérisé en ce que :
- les moyens d'arrimage aval et les moyens d'arrimage amont sont situés aux extrémités aval et amont, respectivement, d'une ligne de traction, la ligne de traction comprenant un câble, et
- la ligne de gonflage et la ligne de traction comprennent un premier tube et un deuxième tube, creux et flexibles, qui sont solidarisés l'un à l'autre, le premier tube servant à
véhiculer du gaz et le deuxième tube comprenant le câble disposé à l'intérieur dudit deuxième tube et apte à coulisser à l'intérieur dudit deuxième tube.

Selon le cas, le système de l'invention peut comprendre l'une ou plusieurs des caractéristiques suivantes :
- les moyens d'arrimage aval et les moyens d'arrimage amont sont fixés de manière solidaire à la ligne de gonflage.
- la ligne de traction agencée en parallèle de la ligne de gonflage et est solidaire de celle-ci.
- les moyens d'arrimage aval et les moyens d'arrimage amont sont situés aux extrémités aval et amont, respectivement, d'une ligne de traction comprenant au moins un câble, par exemple un câble en acier. Dit autrement, les moyens d'arrimage aval et les moyens d'arrimage amont sont portés par au moins un câble (ou plusieurs câbles reliés entre eux) faisant partie d'une ligne de traction agencée en parallèle de la ligne de gonflage et solidaire de celle-ci.
- la ligne de traction comprend un câble inséré dans une gaine périphérique de protection.
- le deuxième tube forme une gaine de protection coulissante autour du câble.
- la ligne de gonflage et la ligne de traction comprennent un premier et un deuxième tube, creux et flexibles, qui sont agencés en parallèles l'un de l'autre et solidarisés l'un à l'autre en formant une structure unique ayant une section en forme de « 8 ».
- l'extrémité amont et l'extrémité aval de la ligne de gonflage comprennent chacune un connecteur apte à et conçu pour permettre le raccordement fluidique de ladite ligne de gonflage, de préférence des connecteurs sont de type raccord à obturation.
- la ligne de gonflage est au moins partiellement enroulée sur un dispositif de distribution, de préférence un touret.
- la ligne de gonflage est formée de plusieurs tronçons raccordés les uns aux autres, de préférence chaque tronçon comprend une portion de la ligne de gonflage, et des moyens d'arrimage aval et des moyens d'arrimage amont, les moyens d'arrimage aval permettant de relier mécaniquement les tronçons entre eux ou à une unité gonflable de relevage et les moyens d'arrimage amont permettant de relier mécaniquement les tronçons entre eux et à un point d'ancrage du véhicule, en particulier d'une embarcation.
- l'extrémité amont de la ligne de gonflage vient se raccorder fluidiquement à au moins une source de gaz par l'intermédiaire d'un dispositif de raccordement amont comprenant un circuit de gaz équipé d'au moins un dispositif détendeur de gaz, de préférence le circuit de gaz comporte deux branches d'entrée reliées chacune à une source de gaz et équipée chacune d'un dispositif détendeur de gaz, et une branche de sortie reliée fluidiquement aux deux branches d'entrée et à l'extrémité amont de la ligne de gonflage.
- l'extrémité aval de la ligne de gonflage vient se raccorder fluidiquement à une unité de relevage d'objet par l'intermédiaire d'un dispositif de raccordement aval comprenant un circuit de gaz équipé d'un moyen à clapet anti-retour.

L'invention porte aussi sur un ensemble de récupération d'un objet immergé comprenant une embarcation comportant au moins une source de gaz sous pression, et au moins une unité gonflable de relevage d'objet immergé, caractérisé en ce qu'il comprend en outre un système de récupération selon l'invention, ledit système de récupération étant :
- relié fluidiquement à ladite au moins une source de gaz sous pression et à ladite au moins une unité gonflable de relevage, via la ligne de gonflage, de manière à alimenter ladite unité gonflable de relevage en gaz sous pression délivré par ladite au moins une source de gaz, et
- relié mécaniquement à ladite unité gonflable de relevage et à au moins un point d'arrimage porté par ladite embarcation.

Par ailleurs, l'invention concerne aussi un procédé de récupération d'un objet immergé dans un milieu aquatique, en particulier l'objet immergé à récupérer est une mine aquatique immergée en mer, dans lequel
a) on met en oeuvre un ensemble de récupération selon l'invention,
b) on solidarise l'unité gonflable de relevage à l'objet immergé à récupérer,
c) on raccorde fluidiquement ladite au moins une source de gaz sous pression à l'unité gonflable de relevage par l'intermédiaire de la ligne de gonflage,
d) on raccorde mécaniquement l'unité gonflable de relevage à au moins un point d'arrimage porté par l'embarcation à l'aide des moyens d'arrimage aval et des moyens d'arrimage amont,
e) on opère un gonflage au moins partiel de l'unité gonflable de relevage avec du gaz sous pression délivré par au moins une source de gaz située que l'embarcation et véhiculé par la ligne de gonflage,
f) et si nécessaire, on opère une traction mécanique de l'unité gonflable de relevage en direction de l'embarcation, par l'intermédiaire des moyens d'arrimage aval et des moyens d'arrimage amont.

En d'autres termes, la solution de l'invention repose donc sur un système de gonflage et de remorquage à distance d'une structure gonflable de relevage d'un objet immergé et son utilisation à bord d'un véhicule, de préférence à bord d'une embarcation, tel un bâtiment de surface, un bateau, une barge ou analogue, pour le relevage et le remorquage de différents objets immergés, notamment de mines aquatiques, de torpilles ou analogues.

Habituellement, lors de la récupération d'une mine sous-marine, les plongeurs sont en face de difficultés de manipulation et de risques d'explosion, en particulier lors du gonflage de la structure de relevage ou pendant son remorquage.

Désormais, grâce au système de l'invention, les risques pour le ou les plongeurs sont écartés car :
- d'une part, le gonflage de la structure gonflable reliée à la mine ou similaire se fait à distance, donc ne nécessite pas la présence de plongeurs à proximité et de ce fait, même en cas d'explosion inopinée de la mine, personne n'est blessé, et
- d'autre part, une fois relevé, la mine peut être tractée à distance par une embarcation par exemple, et ce, jusqu'à terre par exemple où elle peut alors être désamorcée, sans risque de venir exploser au contact de la coque de l'embarcation et sans risque pour les plongeurs susceptibles de se trouver à proximité.

Le système de l'invention peut être utilisé jusqu'à des profondeurs allant jusqu'à environ 80 mètres dans un milieu sous-marin et/ou hostile.

L'invention va maintenant être décrite plus en détail à l'aide des Figures annexées données à titre illustratif et non limitatif, parmi lesquelles :
- la Figure 1 schématise une opération de récupération d'une mine aquatique avec un système selon l'invention,
- les Figures 2A et 2B schématisent deux modes de réalisation d'un système de récupération d'objet immergé selon l'invention,
- la Figure 3 schématise une ligne de gonflage d'un système selon la présente invention et les lyres amont et aval,
- la Figure 4 montre un mode de stockage sur touret rotatif d'une ligne de gonflage d'un système selon la présente invention,
- la Figure 5 montre un mode de réalisation de la lyre amont,
- la Figure 6 montre un dispositif amortisseur apte à être inséré entre le système de l'invention et une embarcation,
- la Figure 7 montre deux modes de réalisation de la lyre aval, et
- la Figure 8 précise la structure des lignes de gonflage et de traction de la Figure 2A.

Classiquement, lorsqu'un objet 32 à récupérer, telle une mine aquatique, est repéré, un ou plusieurs plongeurs sont envoyés sur site où ils disposent une sorte de filet ou analogue autour de l'objet immergé 32. Ensuite, le filet ou analogue est arrimé à une unité gonflable 31 de relevage d'objet, telle un ballon, un parachute aquatique ou analogue, qui est, parfois mais pas toujours, légèrement pré-gonflée par le ou les plongeurs au moyen d'une réserve autonome de gaz qu'ils emportent avec eux.

Toutefois, ce pré-gonflage, même lorsqu'il a lieu, n'est pas suffisant et un gonflage réel de l'unité de relevage et surtout son extraction du site où se trouve l'objet doivent avoir lieu ensuite. Pour ce faire, on utilise un système selon l'invention.

Plus précisément, comme illustré en Figure 1, un système de récupération d'objet selon la présente invention destiné à être mis en oeuvre préférentiellement sur une embarcation, comprend un (ou plusieurs) tronçon de100 et ou 200 mètres de long par exemple, comportant, d'une part, une ligne de gonflage 1 permettant de véhiculer un gaz sous-pression depuis l'embarcation 30, c'est-à-dire un bateau, une barge, un bâtiment de surface de la marine ou analogue, sur laquelle le système selon la présente invention est installé jusqu'à l'unité gonflable 31 de relevage d'objet, telle un ballon, un parachute aquatique ou analogue qui est arrimée à l'objet à récupérer, et d'autre part, des moyens ou une ligne de traction 2, tel un câble d'acier par exemple, permettant de tracter l'unité gonflable 31 de relevage reliée à l'objet immergé 32, après avoir éventuellement extirpé ledit objet de la vase ou analogue.

Comme visible sur la Figure 4, le système selon la présente invention est stocké en étant préférentiellement enroulé ou bobiné (en 7) sur un dispositif de distribution 5, à savoir ici un touret rotatif.

Les Figures 2A et 2B schématisent deux modes de réalisation d'un système de récupération d'objet immergé selon l'invention comprenant une ligne de gonflage 1 qui est en fait un conduit flexible ou similaire permettant de véhiculer du gaz présentant une résistance suffisante pour ne pas se rompre lors de son utilisation, des moyens d'arrimage 2a, 2b et des connecteurs 11a, 11b situés aux extrémités aval 11a et amont 11b, respectivement, de ladite ligne 1 de gonflage.

Les moyens d'arrimage aval 2a et les moyens d'arrimage amont 2b peuvent être :
- soit fixés indépendamment l'un de l'autre, directement ou indirectement, à la ligne de gonflage 1 de chaque tronçon, comme montré en Figure 2B. Toutefois, dans ce cas, étant donné que la ligne de gonflage 1 fait office à la fois de ligne de convoyage de gaz et de ligne de traction, celle-ci devra être réalisée avec des matériaux suffisamment résistants pour résister à la traction sans se rompre.
- soit être dépendants l'un de l'autre, par exemple être agencés aux niveaux des extrémités amont 1b et aval 1a d'une même ligne de traction 2, en particulier aux deux extrémités d'un câble de remorquage ou similaire, comme montré en Figure 2A. Ce mode de réalisation est préféré car il dissocie les fonctions de convoyage et d'alimentation en gaz, et de traction. En effet, dans ce cas, la ligne de gonflage 1 ne sert qu'à convoyer le gaz jusqu'à l'unité de relevage, alors que la ligne de traction 2, comprenant un câble 2 " d'acier par exemple, fait office de lien mécanique servant à 1a traction de l'unité de relevage.

Le détail d'une structure préférée de ce type est donné en Figure 8. Plus précisément, la Figure 8 est un schéma d'un mode de réalisation préféré selon l'invention de la structure des lignes de gonflage 1 et de traction 2. Comme on le voit, la ligne de gonflage 1 et la ligne de traction 2 comprennent un premier l' et un deuxième 2' tube creux et flexible, qui sont solidarisés l'un à l'autre en une structure unique (tronçon) en forme de « 8 » dans le cas présent. Le premier tube 1' formant la ligne de gonflage 1 sert à véhiculer l'air (sens des flèches) qui est utilisé pour remplir l'unité de relevage gonflable, alors que le deuxième tube 2' comprend un câble 2" apte à coulisser à l'intérieur dudit deuxième tube 2' de manière à pouvoir absorber des variations de la force de traction appliquée audit câble 2", notamment lorsque l'embarcation bouge du fait d'une mer agitée par exemple.

Le câble 2" est doté, comme illustré en Figure 2A, de moyens d'arrimage aval 2a et amont 2b permettant d'accrocher la structure (tronçon) formée des lignes de gonflage 1 et de traction 2 soit au bateau et à l'unité de relevage, directement ou indirectement (via les lyres par exemple), soit de fixer plusieurs structures ou tronçons entre eux.

Avantageusement, pour éviter une rupture de la ligne de gonflage 1 en cas de mer agitée ou analogue, on prévoit que le câble 2" muni de ses moyens d'arrimage aval 2a et amont 2b a une longueur inférieure à la longueur de la ligne de gonflage 1, de préférence une différence de longueur de plusieurs mètres, par exemple de 2 à 6 mètres, de manière à ce que ce soit toujours le câble 2" qui soit tendu et soumis à la traction et non la ligne de gonflage 1 qui est plus fragile donc susceptible de se rompre plus facilement.

Afin de minimiser le risque de rupture du câble 2" lui-même, on peut prévoir un dispositif amortisseur 34 apte à être inséré entre le câble 2" du système de l'invention et l'embarcation, comme par exemple celui illustré en Figure 6. Ce dispositif amortisseur 34 absorbe les chocs pouvant survenir sur le câble 2 ", notamment en cas de mer agitée.

Par exemple, les moyens d'arrimage aval 2a et amont 2b peuvent comprendre des boucles 12a, 12b d'accrochage, par exemple de type mousqueton ou analogue, soit fixées indépendamment l'une de l'autre à la paroi extérieure de la ligne 1 (Fig. 1B), soit situées aux extrémités d'un câble de liaison commun 2 formant une ligne de traction 2 (Fig. 1A).

Ces moyens d'arrimage 2a, 2b servent à raccorder la ligne de gonflage 1 aux autres éléments du système, notamment aux lyres 6, 7, comme expliqué ci-après.

Par ailleurs, la ligne de gonflage 1 comprend une extrémité amont 1b et une extrémité aval 1a, respectivement, et peut être formée de un ou plusieurs tronçons raccordés fluidiquement les uns aux autres par le biais des connecteurs 11a, 11b, de sorte d'assurer une continuité de l'acheminement d'air depuis l'embarcation 30 jusqu'à l'unité de relevage 31 gonflable. Dans le même temps, les moyens d'arrimage 2a, 2b peuvent aussi servir à connecter plusieurs câbles 2" entre eux.

Comme schématisé en Figure 3, lorsqu'un seul tronçon est utilisé, alors l'extrémité amont 1 b de la ligne de gonflage 1 vient se raccorder fluidiquement à une ou plusieurs sources de gaz présentes sur l'embarcation, telles des compresseurs de gaz (non montrés), soit directement à l'aide des connecteurs 11b, soit indirectement par l'intermédiaire d'un dispositif de raccordement amont 6, encore appelé « lyre amont » 6, comprenant un circuit de gaz interne équipé d'un ou plusieurs dispositif détendeur 23, 24 de gaz. Plus précisément, comme illustré en Figures 3 et 5, une lyre amont 6 comporte, d'une part, deux branches d'entrée 21, 22 reliées chacune à l'une des sources de gaz et équipées chacune d'un dispositif détendeur 23, 24 de gaz et, d'autre part, une branche de sortie 20 reliée fluidiquement aux deux branches d'entrée 21, 22 et à l'extrémité amont 1b de la ligne de gonflage 1. Les deux branches d'entrée 21, 22 comprennent des clapets anti-retour 25.

Par ailleurs, l'extrémité aval 1a de la ligne de gonflage 1 vient se raccorder fluidiquement à l'unité de relevage 31 d'objet immergé, soit directement à l'aide des connecteurs 11a, soit indirectement par l'intermédiaire d'un dispositif de raccordement aval 7, encore appelé « lyre aval 7 », comprenant un circuit de gaz interne équipé de moyens à clapet anti-retour 25.

Les circuits de gaz des lyres 6 et 7 sont préférentiellement formés, en tout ou en partie, de conduits ou canalisations de gaz souples ou flexibles.

Lorsque plusieurs tronçons sont utilisés, par exemple deux tronçons successifs, alors l'extrémité amont 1b de la ligne de gonflage 1 du premier tronçon vient se raccorder comme dans le cas précédent à la ou aux sources de gaz sous pression du bateau 30, tandis que l'extrémité aval 1a de la ligne de gonflage 1 de ce premier tronçon vient se raccorder fluidiquement à l'extrémité amont 1b de la ligne de gonflage 1 du deuxième tronçon et c'est l'extrémité aval la de la ligne de gonflage 1 du deuxième tronçon qui vient, cette fois-ci, se raccorder fluidiquement à l'unité de relevage 31 d'objet immergé

Dans tous les cas, les différents tronçons, quelle que soit leur longueur et leur nombre, en général moins de 6, sont connectables entre eux via des connecteurs 11a, 11b adaptés. Ainsi, il est possible d'utiliser un seul tronçon ou alors un ensemble formé par la succession de plusieurs tronçons connectés entre eux, par exemple 2 ou 3 tronçons, pour former la ligne de gonflage 1. Les lyres amont 6 et aval 7 sont alors connectées fluidiquement, respectivement, au premier et au dernier tronçons d'une succession de tronçons ainsi constituée.

Les tronçons peuvent être de même longueur ou avoir des longueurs différentes, par exemple le premier tronçon peut avoir une longueur de 200 m et les tronçons subséquents une longueur de 100 m chacun. Le ou les tronçons assurent simultanément les fonctions de gonflage et de remorquage.

Avantageusement, on prévoit plusieurs tronçons présentant des longueurs différentes du coté de l'unité de relevage 31 de manière à pouvoir adapter la longueur totale de la ligne de gonflage 1 à chaque cas d'espèce, c'est-à-dire de manière à prendre en compte des profondeurs d'intervention plus ou moins grandes. De même, on peut prévoir de disposer de plusieurs lyres aval 7 de longueurs différentes, par exemple de 0,5, 3 et 6 mètres de longueur comme illustré en Figure 3 et 7, de manière à pouvoir ainsi raccorder fluidiquement la ligne 1 de gonflage à différents types d'unités de relevage 31.

Le système de l'invention est préférentiellement mis en oeuvre à partir d'une embarcation, c'est-à-dire un bateau, une barge ou analogue, en étant connecté à une ou plusieurs sources d'air comprimé portées par ladite embarcation 30 de manière à gonfler une unité de relevage 31 gonflable souple, ouverte ou fermée, par exemple une poche ou un ballon gonflable ou encore un parachute aquatique, destinée à permettre, sous l'effet de la poussée d'Archimède, de remonter à la surface ou à proximité de la surface une charge immergée 32, telle une mine aquatique, une torpille, une épave ou autre.

Cette charge immergée 32 peut ensuite être tractée par l'embarcation 30 elle-même en utilisant le système de l'invention puisque celui-ci comporte, d'une part, des moyens d'arrimage aval 2, 2a, 12a permettant un arrimage mécanique de la ligne de gonflage 1 à l'unité gonflable de relevage 31 d'objet alimentée en gaz par la ligne de gonflage 1 et, d'autre part, des moyens d'arrimage amont 2, 2b, 12b permettant un arrimage mécanique de la ligne de gonflage 1 à un point d'ancrage présent sur l'embarcation 30, comme schématisé sur les Figures 1, 2A et 2B.

Toutefois, la charge immergée 32 peut aussi être tractée par une embarcation plus légère, tel un bateau pneumatique de type Zodiac, voire par un véhicule terrestre. Ceci est notamment le cas lorsque la profondeur de l'eau est insuffisante pour qu'un bâtiment de surface de la marine ne puisse y naviguer ou lorsque la charge immergée 32 doit être tractée jusque sur le rivage. Dans ce cas, on accrochera les moyens d'arrimage amont 2b à l'embarcation légère ou au véhicule, qui pourra en outre être équipé d'une source d'air sous pression permettant d'alimenter, si besoin est, l'unité gonflable avec notamment un appoint d'air via la ligne de gonflage ; il est alors aussi possible d'utiliser un (ou des) système de poulie de renvoi ouvrante sur le rivage pour réduire la longueur de ligne à tracter, notamment quand le rivage sur lequel la charge doit accoster, est exigu.

Une utilisation successive de plusieurs types de véhicules différents peut aussi s'envisager par exemple d'abord un bâtiment de surface pour remonter la charge à la surface puis la tracter jusqu'à quelques centaines de mètres de la côté, puis une embarcation légère type Zodiac ou un véhicule automobile terrestre pour tracter l'objet jusque sur le rivage.

Comme illustré sur la Figure 4, la ligne de gonflage 1 peut être stockée en étant enroulée sur un touret 5 rotatif permettant son rangement ou, à l'inverse, son déploiement rapide et aisé. Lorsque l'objet immergé 32, après gonflage de l'unité de relevage 31, doit être tracté, alors le ou les tronçons de ligne de gonflage 1 utilisés sont entièrement déroulés et le ou les tourets 5 correspondants sont écartés de la zone de travail. En effet, dans ce cas, comme un remorquage de l'objet 32 par l'embarcation 30 doit avoir lieu, il n'est pas possible de laisser une ligne de gonflage 1 partiellement enroulée sur un touret 5 pour éviter une détérioration de celle-ci du fait des forces de traction qui vont s'y exercer.

A titre indicatif, la charge remorquée peut nécessiter un effort de traction continu de 2000 daN.

A l'opposé, lorsque seul un relevage de l'objet 32 est prévu, c'est-à-dire son décollement du fond par exemple et son amenée au niveau de la surface, après remplissage total ou partiel du dispositif de relevage 31 par de l'air sous pression, alors le tronçon le plus en amont, c'est-à-dire celui du coté de la ou des sources d'air sous pression, peut rester logé sur son propre touret 5.

De préférence, tous les composants utilisés pour réaliser le système de l'invention sont faiblement amagnétique. Par exemple, on peut utiliser du laiton, des alliages d'aluminium, de l'acier inoxydable ou des matériaux non métalliques, dès lors qu'ils sont résistants aux conditions d'utilisation

A titre d'exemple, une ligne complète peut être formée d'un tronçon de 200 mètres, de deux tronçons supplémentaires de 100 mètres chacun, d'une lyre amont 6 de 2 mètres et d'une lyre aval 7 de 6 mètres.

Par ailleurs, il est souhaitable qu'un dispositif d'atténuation des perturbations acoustiques soit prévu pour limiter les perturbations acoustiques à proximité de l'unité de relevage 31, lors de la mise en pression de la ligne de gonflage 1.

Selon l'invention, on comprend donc que le ou les tronçons assurent donc simultanément les fonctions de gonflage et de traction/remorquage. Ils comprennent un seul élément flexible assurant les deux fonctions, c'est-à-dire la ligne 1 de gonflage et les moyens d'arrimage 2a, 2b, en particulier la ligne de traction 2 et son enveloppe protectrice 2' contenant le câble coulissant 2". Les moyens d'arrimage 2a, 2b portés par, par exemple, un câble d'acier d'environ 8 mm de diamètre, et situés aux extrémités de chaque tronçon, c'est-à-dire sur la structure comprenant la ligne de gonflage 1 et/ou sur les lyres 6, 7, permettent d'arrimer en aval la charge à tracter 32 et de fixer en amont la ligne de gonflage 1 à l'embarcation 30 ou au véhicule pour le remorquage.

Dans tous les cas, les tronçons seront connectés entre eux aisément, sans outillage, et la charge remorquée peut atteindre 2 tonnes.

Les raccords amont équipant les tronçons sont obstrués pour permettre toute déconnexion sans perte de gaz dans l'unité de relevage, comme par exemple lors de la mise en place d'un tronçon supplémentaire pendant une opération de relevage en cours après isolement de la source d'air.

Un dispositif de largage rapide est mis en place par l'utilisateur sur le point d'attache amont du tronçon amont, il est relié par l'utilisateur au bout de remorquage fixé à l'embarcation. Après déconnexion de la lyre amont 6, il permet à l'utilisateur de larguer rapidement la ligne complète sous tension en cas de difficulté rencontrée lors des opérations.

Le ou les tourets 5, équipés de leurs tronçons respectifs, sont destinés au stockage et à la mise en oeuvre des tronçons, notamment l'ajustement de la longueur déroulée.

Le raccord aval est facilement arrimé sur le touret lorsque le tronçon est complètement lové. La conception du châssis du touret facilite son arrimage à l'embarcation

La lyre amont 6 d'une longueur totale de l'ordre de 2 m par exemple, est destinée à raccorder en amont la ligne 1 dont elle fait partie à une ou deux sources d'air sous pression. Elle est équipée de 2 détendeurs 23, 24, un dédié à chaque source, pour limiter la pression dans la ligne 1 à une valeur compatible avec la résistance du flexible constituant ladite ligne 1, avec la mise en oeuvre aisée des raccords rapides sous pression et avec le débit d'air attendu.

Les sources d'air auxquelles est raccordée la lyre 6 amont, requièrent la présence de connexions de type « étrier » conforme à norme ISO 12209-1 (230 bar) pour le raccordement sur des blocs de plongée (pression maximale de 200 bar) ou de type « express » conforme à la norme NF E 29-573 pour le raccordement sur un compresseur d'air (pression maximale de 10 bar). Le remplacement d'une source d'air par une autre de même type ou de type différent peut être effectué pendant une opération de relevage en cours, grâce à la présence de clapets anti-retour 25 et d'un dispositif de purge. Les parties à haute pression sont avantageusement équipées de câble anti fouet de sécurité.

Par ailleurs, la lyre aval 7 est préférentiellement disponible en plusieurs longueurs, par exemple 0,5 m, 3 m et 6 m environ) et permet de raccorder, en aval, la ligne de gonflage 1 dont elle fait partie à l'unité de relevage 31, via un raccord male ou un raccord express.

Un dispositif de type clapet anti-retour 25 au sein de la lyre aval 7 empêche toute perte de pression de l'unité de relevage 31 en cas de rupture accidentelle d'un tronçon.

De plus, la lyre aval 7 présente des dispositifs d'arrimage 7a, 7b (un seul dans le cas de la longueur 0,5 m) situés à environ 25 cm de chaque raccord afin de permettre son arrimage par bout de 5 mm (effort de traction maximum de 5 daN)

A titre indicatif, la pression gazeuse dans la ligne de gonflage est généralement de l'ordre de 5 à 7 bars, mais d'autres pressions sont évidemment utilisables, notamment des pressions de 7 à 10 bars. Cette pression sert à gonfler l'unité de relevage à une pression légèrement supérieure à la pression atmosphérique, par exemple la surpression gazeuse est de l'ordre de 0,5 bar environ, soit environ 1,5 bar dans l'unité gonflable.

Même si l'invention est principalement destinée à une mise en oeuvre sur une embarcation de type bateau, on peut imaginer de l'utiliser aussi sur un véhicule automobile terrestre qui serait doté notamment de sources de gaz sous pression (compresseur de gaz, récipient de gaz sous pression...).

## Revendications

1. Système de récupération et de traction d'un objet immergé (32) apte à être utilisé sur un véhicule, en particulier une embarcation (30), comprenant :
- une ligne de gonflage (1) apte à véhiculer un gaz depuis au moins une source de gaz vers au moins une unité gonflable (31) de relevage d'objet, ladite ligne de gonflage (1) comprenant une extrémité amont (1b) destinée à venir se raccorder fluidiquement à ladite au moins une source de gaz et une extrémité aval (1a) destinée à venir se raccorder fluidiquement à ladite au moins une unité gonflable de relevage d'objet de manière à alimenter ladite au moins une unité gonflable de relevage d'objet en gaz délivré par ladite au moins une source de gaz et véhiculé par ladite ligne de gonflage (1),
- des moyens d'arrimage aval (2a, 7a, 7b) permettant un arrimage mécanique, direct ou indirect, de ladite ligne de gonflage (1) à ladite au moins une unité gonflable (31) de relevage d'objet alimentée en gaz par la ligne de gonflage (1), et
- des moyens d'arrimage amont (2b) permettant un arrimage mécanique, direct ou indirect, de ladite ligne de gonflage (1) à un point d'ancrage présent sur le véhicule (30),
- les moyens d'arrimage aval (2a) et les moyens d'arrimage amont (2b),
étant situés aux extrémités aval (2a) et amont (2b), respectivement, d'une ligne de traction (2), la ligne de traction (2) comprenant un câble (2"),
**caractérisé en ce que** :
- la ligne de gonflage (1) et la ligne de traction (2) comprennent un premier (1') et un deuxième (2') tube, creux et flexibles, qui sont solidarisés l'un à l'autre, le premier tube (1') servant à véhiculer du gaz et le deuxième tube (2') comprenant le câble (2") disposé à l'intérieur dudit deuxième tube (2') et apte à coulisser à l'intérieur dudit deuxième tube (2').

2. Système de récupération selon la revendication 1, **caractérisé en ce que** les moyens d'arrimage aval (2a) et les moyens d'arrimage amont (2b) sont fixés de manière solidaire à la ligne de gonflage (1).

3. Système de récupération selon l'une quelconque des revendications précédentes, **caractérisé en ce que** l'extrémité amont (1b) et l'extrémité aval (1a) de 1a ligne de gonflage (1) comprennent chacune un connecteur (11a ; 11b) apte à et conçu pour permettre le raccordement fluidique de ladite ligne de gonflage (1).

4. Système de récupération selon l'une quelconque des revendications précédentes, **caractérisé en ce que** la ligne de gonflage (1) et la ligne de traction (2) comprennent un premier (1') et un deuxième (2') tube, creux et flexibles, qui sont agencés en parallèles l'un de l'autre et solidarisés l'un à l'autre en formant une structure ayant une section en forme de « 8 ».

5. Système de récupération selon l'une quelconque des revendications précédentes, **caractérisé en ce que** la ligne de gonflage (1) est formée de plusieurs tronçons raccordés les uns aux autres, de préférence chaque tronçon comprend une portion de la ligne de gonflage (1), et des moyens d'arrimage aval (2a) et des moyens d'arrimage amont (2b), les moyens d'arrimage aval (2a) permettant de relier mécaniquement les tronçons entre eux ou à une unité gonflable de relevage et les moyens d'arrimage amont (2b) permettant de relier mécaniquement les tronçons entre eux et à un point d'ancrage du véhicule.

6. Système de récupération selon l'une quelconque des revendications précédentes, **caractérisé en ce que** l'extrémité amont (1b) de la ligne de gonflage (1) vient se raccorder fluidiquement à au moins une source de gaz par l'intermédiaire d'un dispositif de raccordement (6) amont comprenant un circuit de gaz (20, 21, 22) équipé d'au moins un dispositif détendeur de gaz (23, 24), de préférence le circuit de gaz (20, 21, 22) comporte deux branches d'entrée(21, 22) reliées chacune à une source de gaz et équipée chacune d'un dispositif détendeur de gaz (23, 24), et une branche de sortie (20) reliée fluidiquement aux deux branches d'entrée et à l'extrémité amont (1b) de la ligne de gonflage (1).

7. Système de récupération selon l'une quelconque des revendications précédentes, **caractérisé en ce que** que l'extrémité aval (1a) de la ligne de gonflage (1) vient se raccorder fluidiquement à une unité de relevage d'objet par l'intermédiaire d'un dispositif de raccordement aval (7) comprenant un circuit de gaz équipé d'un moyen à clapet anti-retour (25).

8. Ensemble de récupération d'un objet immergé comprenant une embarcation comportant au moins une source de gaz sous pression, et au moins une unité gonflable de relevage d'objet immergé, **caractérisé en ce qu'**il comprend en outre un système de récupération selon l'une quelconque des revendications précédentes, ledit système de récupération étant :
- relié fluidiquement à ladite au moins une source de gaz sous pression et à ladite au moins une unité gonflable de relevage, via la ligne de gonflage (1), de manière à alimenter ladite unité gonflable de relevage en gaz sous pression délivré par ladite au moins une source de gaz, et
- relié mécaniquement à ladite unité gonflable de relevage et à au moins un point d'arrimage porté par ladite embarcation.

9. Procédé de récupération d'un objet immergé dans un milieu aquatique, en particulier en mer, dans lequel
a) on met en oeuvre un ensemble de récupération selon la revendication 8,
b) on solidarise l'unité gonflable de relevage à l'objet immergé à récupérer,
c) on raccorde fluidiquement ladite au moins une source de gaz sous pression à l'unité gonflable de relevage par l'intermédiaire de la ligne de gonflage (1),
d) on raccorde mécaniquement l'unité gonflable de relevage à au moins un point d'arrimage porté par l'embarcation à l'aide des moyens d'arrimage aval (2a) et des moyens d'arrimage amont (2b),
e) on opère un gonflage au moins partiel de l'unité gonflable de relevage avec du gaz sous pression délivré par au moins une source de gaz située que l'embarcation et véhiculé par la ligne de gonflage (1),
f) et si nécessaire, on opère une traction mécanique de l'unité gonflable de relevage en direction de l'embarcation, par l'intermédiaire des moyens d'arrimage aval (2a) et des moyens d'arrimage amont (2b).

10. Procédé de récupération selon la revendication 9, **caractérisé en ce que** l'objet immergé (32) à récupérer est une mine aquatique.

## Claims

1. System for recovering and pulling a submerged object (32), capable of being used on a vehicle, in particular a boat (30), comprising:
- an inflation line (1) capable of conveying a gas from at least one gas source towards at least one inflatable, object-raising (31), said inflation line (1) comprising an upstream end (1 b) to be brought into fluid communication with said at least one inflatable, object-raising unit and a downstream end (1 a) to be brought into fluid communication with said at least one inflatable, object-raising unit so as to supply said at least one inflatable, object-raising unit, with gas provided by said at least one gas source and conveyed via said inflation line (1),
- downstream securing means (2a, 7a, 7b) for mechanically securing, directly or indirectly, said inflation line (1) to said at least one inflatable, object-raising unit (31) supplied with gas via the inflation line (1), and
- upstream securing means (2b) for mechanically securing, directly or indirectly, said inflation line (1) to an anchoring point present on the vehicle (30),
- the downstream securing means (2a) and the upstream securing means (2b) being situated at the downstream (2a) and upstream (2b) ends, respectively, of a traction line (2), the traction line (2) comprising a cable (2"), **characterised in that**
- the inflation line (1) and the traction line (2) comprise a first (1') and a second (2') tube, which tubes are hollow and flexible and are rigidly interconnected, the first tube (1') being used to convey gas and the second tube (2') comprising the cable (2") arranged inside said second tube (2') and capable of sliding inside said second tube (2').

2. Recovery system according to claim 1, **characterised in that** the downstream securing means (2a) and the upstream securing means (2b) are rigidly fixed to the inflation line (1).

3. Recovery system according to either of the preceding claims, **characterised in that** the upstream end (1 b) and the downstream end (1 a) of the inflation line (1) each comprise a connector (11 a; 11b) suitable and designed for fluid communication with said inflation line (1).

4. Recovery system according to any of the preceding claims, **characterised in that** the inflation line (1) and the traction line (2) comprise a first (1') and a second (2') tube, which tubes are hollow and flexible, arranged parallel to one another and rigidly interconnected, forming a structure having an 8-shaped cross-section.

5. Recovery system according to any of the preceding claims, **characterised in that** the inflation line (1) is formed of a plurality of interconnected segments, preferably each segment comprises a portion of the inflation line (1), and downstream securing means (2a) and upstream securing means (2b), the downstream securing means (2a) allowing the segments to be connected mechanically to one another or to an inflatable raising unit and the upstream securing means (2b) allowing the segments to be connected mechanically to one another and to an anchoring point of the vehicle.

6. Recovery system according to any of the preceding claims, **characterised in that** the upstream end (1 b) of the inflation line (1) is brought into fluid communication with at least one gas source via an upstream connection device (6) comprising a gas circuit (20, 21, 22) fitted with at least one gas expansion device (23, 24), preferably the gas circuit (20, 21, 22) comprises two inlet branches (21, 22), each connected to a gas source and each fitted with a gas expansion device (23, 24), and an outlet branch (20) in fluid communication with the two inlet branches and with the upstream end (1 b) of the inflation line (1).

7. Recovery system according to any of the preceding claims, **characterised in that** the downstream end (1 a) of the inflation line (1) is brought into fluid communication with an object-raising unit via a downstream connection device (7) comprising a gas circuit fitted with a non-return valve means (25).

8. Assembly for recovering a submerged object, comprising a boat comprising at least one source of pressurised gas, and at least one inflatable unit for raising a submerged object, **characterised in that** it further comprises a recovery system according to any of the preceding claims, said recovery system being:
- in fluid communication with said at least one source of pressurised gas and with said at least one inflatable raising unit, via the inflation line (1), so as to supply said inflatable raising unit with pressurised gas provided by said at least one gas source, and
- mechanically connected to said inflatable raising unit and to at least one securing point carried by said boat.

9. Method for recovering a submerged object in an aquatic environment, in particular at sea, wherein
a) a recovery assembly according to claim 8 is implemented,
b) the inflatable raising unit is rigidly connected to the submerged object to be recovered,
c) said at least one source of pressurised gas is brought into fluid communication with the inflatable raising unit via the inflation line (1),
d) the inflatable raising unit is mechanically connected to at least one securing point carried by the boat by means of the downstream securing means (2a) and the upstream securing means (2b),
e) the inflatable raising unit is inflated, at least in part, with pressurised gas provided by at least one gas source situated that the boat and conveyed via the inflation line (1),
f) and, if necessary, the inflatable raising unit is pulled mechanically towards the boat, via the downstream securing means (2a) and the upstream securing means (2b).

10. Method according to claim 9, **characterised in that** the submerged object (32) to be recovered is a naval mine.

## Patentansprüche

1. Bergungs- und Zugsystem für einen versenkten Gegenstand (32), das an einem Fahrzeug, insbesondere einem Wasserfahrzeug (30) verwendet werden kann, Folgendes umfassend:
- eine Aufblasleitung (1), die ein Gas aus mindestens einer Gasquelle zu mindestens einer aufblasbaren Gegenstandshebeeinheit (31) leiten kann, wobei die Aufblasleitung (1) ein vorderes Ende (1 b), das dazu bestimmt ist, fluidtechnisch an die mindestens eine Gasquelle angeschlossen zu werden, und ein hinteres Ende (1a) umfasst, das dazu bestimmt ist, fluidtechnisch an die mindestens eine aufblasbare Gegenstandshebeeinheit angeschlossen zu werden, um die mindestens eine aufblasbare Gegenstandshebeeinheit mit Gas zu versorgen, das von der mindestens einen Gasquelle geliefert und durch die Aufblasleitung (1) geleitet wird,
- hintere Kopplungseinrichtungen (2a, 7a, 7b), die ein mechanisches, direktes oder indirektes Koppeln der Aufblasleitung (1) an der mindestens einen, mit Gas aus der Aufblasleitung (1) versorgten, aufblasbaren Gegenstandshebeeinheit (31) ermöglichen, und
- vordere Kopplungseinrichtungen (2b), die ein mechanisches, direktes oder indirektes Koppeln der Aufblasleitung (1) an einem auf dem Fahrzeug (30) vorhandenen Verankerungspunkt ermöglichen,
- wobei sich die hinteren Kopplungseinrichtungen (2a) und die vorderen Kopplungseinrichtungen (2b) am hinteren (2a) bzw. vorderen (2b) Ende einer Zugleitung (2) befinden, wobei die Zugleitung (2) ein Seil (2") umfasst,
**dadurch gekennzeichnet, dass**:
- die Aufblasleitung (1) und die Zugleitung (2) eine erste (1') und eine zweite (2'), hohle und flexible Röhre umfassen, die aneinander befestigt sind, wobei die erste Röhre (1') dazu dient, Gas zu leiten, und die zweite Röhre (2') das Seil (2") enthält, das im Inneren der zweiten Röhre (2') vorgesehen ist und im Inneren der zweiten Röhre (2') gleiten kann.

2. Bergungssystem nach Anspruch 1, **dadurch gekennzeichnet, dass** die hinteren Kopplungseinrichtungen (2a) und die vorderen Kopplungseinrichtungen (2b) fest an der Aufblasleitung (1) fixiert sind.

3. Bergungssystem nach einem der vorhergehenden Ansprüche, **dadurch gekennzeichnet, dass** das vordere Ende (1b) und das hintere Ende (1a) der Aufblasleitung (1) jeweils einen Verbinder (11a; 11b) umfassen, der in der Lage und dazu konzipiert ist, den fluidtechnischen Anschluss der Aufblasleitung (1) zu ermöglichen.

4. Bergungssystem nach einem der vorhergehenden Ansprüche, **dadurch gekennzeichnet, dass** die Aufblasleitung (1) und die Zugleitung (2) eine erste (1') und eine zweite (2'), hohle und flexible Röhre umfassen, die zueinander parallel und aneinander befestigt unter Bildung einer Struktur angeordnet sind, die im Schnitt die Form einer "8" hat.

5. Bergungssystem nach einem der vorhergehenden Ansprüche, **dadurch gekennzeichnet, dass** die Aufblasleitung (1) aus mehreren aneinandergefügten Teilstücken, wobei vorzugsweise jedes Teilstück einen Abschnitt der Aufblasleitung (1) umfasst, und den hinteren Kopplungseinrichtungen (2a) und den vorderen Kopplungseinrichtungen (2b) gebildet ist, wobei es die hinteren Kopplungseinrichtungen (2a) ermöglichen, die Teilstücke untereinander oder mit einer aufblasbaren Hebeeinheit mechanisch zu verbinden, und es die vorderen Kopplungseinrichtungen (2b) ermöglichen, die Teilstücke untereinander und mit einem Verankerungspunkt des Fahrzeugs mechanisch zu verbinden.

6. Bergungssystem nach einem der vorhergehenden Ansprüche, **dadurch gekennzeichnet, dass** das vordere Ende (1 b) der Aufblasleitung (1) fluidtechnisch an mindestens eine Gasquelle mittels einer vorderen Anschlussvorrichtung (6) angeschlossen wird, die einen Gaskreislauf (20, 21, 22) umfasst, der mit mindestens einer Gasdruckminderungsvorrichtung (23, 24) ausgestattet ist, der Gaskreislauf (20, 21, 22) vorzugsweise zwei Eintrittsstränge (21, 22), die jeweils an eine Gasquelle angeschlossen und jeweils mit einer Gasdruckminderungsvorrichtung (23, 24) ausgestattet sind, und einen Austrittsstrang (20) aufweist, der fluidtechnisch mit den zwei Eintrittssträngen und dem vorderen Ende (1 b) der Aufblasleitung (1) verbunden ist.

7. Bergungssystem nach einem der vorhergehenden Ansprüche, **dadurch gekennzeichnet, dass** das hintere Ende (1a) der Aufblasleitung (1) fluidtechnisch an eine Gegenstandshebeeinheit mittels einer hinteren Anschlussvorrichtung (7) angeschlossen wird, die einen Gaskreislauf umfasst, der mit einer Rückschlagventileinrichtung (25) ausgestattet ist.

8. Bergungsanordnung für einen versenkten Gegenstand, ein Wasserfahrzeug umfassend, das mindestens eine Druckgasquelle und mindestens eine aufblasbare Hebeeinheit für den versenkten Gegenstand umfasst, **dadurch gekennzeichnet, dass** sie darüber hinaus ein Bergungssystem nach einem der vorhergehenden Ansprüche umfasst, wobei das Bergungssystem:
- so über die Aufblasleitung (1) fluidtechnisch mit der mindestens einen Druckgasquelle und der mindestens einen aufblasbaren Hebeeinheit verbunden ist, dass die aufblasbare Hebeeinheit mit Druckgas versorgt wird, das von der mindestens einen Gasquelle geliefert wird, und
- mechanisch mit der aufblasbaren Hebeeinheit und mindestens einem vom Wasserfahrzeug bereitgestellten Kopplungspunkt verbunden ist.

9. Bergungsverfahren für einen in einem Gewässerumfeld, insbesondere im Meer versenkten Gegenstand, wobei
a) eine Bergungseinheit nach Anspruch 8 eingesetzt wird,
b) die aufblasbare Hebeeinheit am zu bergenden, versenkten Gegenstand befestigt wird,
c) die mindestens eine Druckgasquelle mittels der Aufblasleitung (1) fluidtechnisch an die aufblasbare Hebeeinheit angeschlossen wird,
d) die aufblasbare Hebeeinheit mittels der hinteren Kopplungseinrichtungen (2a) und der vorderen Kopplungseinrichtungen (2b) mechanisch an mindestens einen vom Wasserfahrzeug bereitgestellten Kopplungspunkt angeschlossen wird,
e) ein zumindest teilweises Aufblasen der aufblasbaren Hebeeinheit mit Druckgas bewerkstelligt wird, das von mindestens einer dass dem Wasserfahrzeug befindlichen Gasquelle geliefert und durch die Aufblasleitung (1) geleitet wird,
f) und nötigenfalls ein mechanischer Zug auf die aufblasbare Hebeeinheit in Richtung auf das Wasserfahrzeug mittels der hinteren Kopplungseinrichtungen (2a) und der vorderen Kopplungseinrichtungen (2b) ausgeübt wird.

10. Bergungsverfahren nach Anspruch 9, **dadurch gekennzeichnet, dass** der versenkte, zu bergende Gegenstand (32) eine Wassermine ist.
